# EUROPÄISCHE PATENTSCHRIFT

(11) **EP 0 875 962 B1**
(45) Veröffentlichungstag und Bekanntmachung des Hinweises auf die Patenterteilung: **14.08.2002**
(21) Anmeldenummer: 98106017.1
(22) Anmeldetag: 02.04.1998
(51) Int. Cl.: H01R 13/703

(54) **Schalterstecker**
Connector with switch
Connecteur avec interrupteur

(30) Priorität: 30.04.1997 DE 19718231
(43) Veröffentlichungstag der Anmeldung: 04.11.1998
(73) Patentinhaber: Harting KGaA, 32325 Espelkamp (DE)
(72) Erfinder: Harting, Dietmar, Dipl. Kaufm., 32339 Espelkamp (DE); Pape, Günter, Dipl.-Ing., 32130 Enger (DE); Weichert, Frank, Dipl.-Ing., 32312 Lübbecke (DE)

(56) Entgegenhaltungen:
- WO-A-93/15535
- US-A- 5 601 442

## Beschreibung

Die Erfindung betrifft einen Schalterstecker mit in Kontaktkammern eines Isolierkörpers angeordneten Kontaktelementen, wobei die Kontaktelemente mindestens einen federelastischen Arm innerhalb der Kontaktkammern aufweisen, wobei Kontaktmesser eines entsprechenden Gegensteckers in die Kontaktkammern einführbar sind und dabei mit den Kontaktelementen in Kontakt gelangen und bei dem mindestens eine Kurzschlußbrücke vorgesehen ist, die zwei Kontaktelemente bei nicht gestecktem Gegenstecker kurzschließt und wobei beim Einführen der Messerkontakte in die Kontaktkammern der Kurzschluß aufgehoben wird.

Derartige Schalterstecker werden in elektronischen Systemen verwendet, in denen beim Trennen einer Steckverbindung ausgewählte Kontakte bzw. Kontaktelemente des einen Steckverbinders, nämlich des Schaltersteckers, nicht als "offene" Kontakte (Signalleitungen) enden dürfen, sondern miteinander verbunden werden müssen.

Aus der US-A-5 352 129 ist ein Schalterstecker bekannt, dessen Kontaktkammern der Buchsenleiste jeweils mit einem zweischenkligen Federkontakt bestückt sind, der die Aufnahme und Kontaktierung der Messerkontakte des Gegensteckers gewährleistet. Die Federschenkel zweier benachbarter, miteinander zu schaltenden Federkontakte weisen an je einem der beiden Federschenkel Schaltfahnen auf, die in den geöffneten Raum zwischen diesen Kontaktkammern so hineinragen, daß sich die Schaltfahnen bei nichtgesteckter Messerleiste überlappen und miteinander eine elektrische Verbindung eingehen. Bei gesteckter Messerleiste werden die Federschenkel der Buchsenkontakte in der Art ausgelenkt, das sich die Schaltfahnen zwischen den Kontaktkammern voneinander wegbewegen und die elektrische Verbindung zwischen diesen beiden Kontakten aufgehoben ist.
Dabei ist es auch bekannt, in den geöffneten Raum zwischen den benachbarten, miteinander zu schaltenden Federkontakten eine starre Kontaktbrücke einzusetzen, die die Funktion der sich überlappenden Schaltfahnen erfüllt. Bei nichtgesteckter Messerleiste kontaktieren dabei die vier Federschenkel der benachbarten Federkontakte mit dieser Kontaktbrücke und stellen eine elektrische Verbindung zwischen diesen beiden Federkontakten her. Mit gesteckter Messerleiste werden alle vier Federschenkel der beiden Federkontakte von der besagten Kontaktbrücke wegbewegt und die elektrische Verbindung ist aufgehoben.

Daneben ist aus der DE-B-21 31 171 ein Steckverbinder mit einer Kurzschlußbrücke bekannt, wobei zwei nebeneinanderliegende Buchsenkontakte in nicht gestecktem Zustand eines Gegensteckers durch eine Kurzschlußbrücke leitend verbunden sind. Beim Stecken des Gegensteckers wird der Kurzschluß durch Einwirken eines isolierten Betätigungsgliedes auf die Kurzschlußbrücke geöffnet.

Um eine in der technischen Anwendung geforderte sichere Schaltfunktion zu gewährleisten, müssen Signalinformationsfehler durch Prellimpulse beim Ein- und Ausschaltvorgang, sowie zu große Kontaktwiderstände im geschalteten Zustand vermieden werden, was nur durch eine ausreichend große Kontaktkraft mittels der Federelemente erreicht werden kann. Eine sichere Trennung der elektrischen Verbindung im nichtgeschalteten Zustand muß über einen ausreichend großen Kontaktabstand (Luft- und Kriechstrecken) gesichert sein.

Bei den vorstehend erwähnten Lösungen korrelieren die Kontaktkraft im kurzgeschlossenen Zustand und die Kontaktabstände im nicht kurzgeschlossenen Zustand. Im nicht kurzgeschlossen Zustand, d. h. bei gesteckter Messerleiste, werden die Federschenkel um je < ½ Messerbreite ausgelenkt, so daß nur ein maximaler Kontaktabstand entsprechend der Messerdicke, abzüglich der Dicke der Kontaktbrücke, entstehen kann. Eine Vergrößerung der Kontaktabstände kann nur durch eine Verringerung der Kontaktbrückendicke erreicht werden, was dann jedoch gleichzeitig kleinere Kontaktkräfte im kurzgeschlossenen Zustand zur Folge hat.

Die in technischen Anwendungen derartiger Schalterstecker geforderte Funktionssicherheit wird mit den bekannten Lösungen somit nicht in optimaler Weise erfüllt.

Der Erfindung liegt die Aufgabe zugrunde, einen Schalterstecker der eingangs genannten Art dahingehend auszubilden, daß das Prellverhalten während des Steckvorganges, der Kontaktwiderstand im geschalteten Zustand, sowie der Kontaktabstand im nichtgeschalteten Zustand auf ein für technische Anforderungen wesentlich verbessertes Niveau gebracht wird.

Diese Aufgabe wird erfindungsgemäß dadurch gelöst, daß die Kurzschlußbrücke als starres Kontaktteil ausgebildet und mit mindestens einem Kontaktschenkel versehen ist, der zwischen den federelastischen Armen der Kontaktelemente angeordnet ist, und daß in den Kontaktkammern jedes der zu schaltenden Kontaktelemente jeweils ein mit einem Schaltfederschenkel versehenes Schaltelement vorgesehen ist, dessen Schaltfederschenkel derart auf den federelastischen Arm des jeweiligen Kontaktelementes einwirkt, daß dieser ausgelenkt wird, bis der Schaltfederschenkel an dem Kontaktschenkel der Kurzschlußbrücke zur Anlage gelangt.

Vorteilhafte Ausgestaltungen der Erfindung sind in den Ansprüchen 2 bis 10 angegeben.

Die mit der Erfindung erzielten Vorteile bestehen insbesondere darin, daß ein verringertes Prellverhalten beim Ein- und Aussteckvorgang und somit Informationsfehlerimpulse vermieden werden, wobei kleinere Kontaktwiderstände durch hohe Kontaktkräfte im geschalteten Zustand, und größere Kontaktabstände (Luft- und Kriechstrecken) im nichtgeschalteten Zustand vorhanden sind. Dabei wird ein sicheres und eindeutiges Schaltverhalten erzielt.

Weiterhin werden optimierte Funktionsbedingungen durch Aufteilung der Kontaktfunktion zur Messerleiste und der Schaltfunktion, auf drei Funktionselemente, sowie eine sichere Kurzschlußfunktion durch zwei Kontaktpunkte je Kontaktkammer erzielt, wobei keine zusätzlichen, isolierende Funktionsteile für die Trennung der Kurzschlußverbindung benötigt werden.

Femer können bereits vorhandene, zweischenkelige Federkontakte verwendet werden, indem lediglich einer der beiden Federschenkel entfernt wird und es können auch handelsübliche, vorhandene Gegensteckverbinder verwendet werden.

Ein Ausführungsbeispiel der Erfindung ist in der Zeichnung dargestellt und wird im folgenden näher erläutert. Es zeigen
- Fig. 1: Eine Teilansicht eines Schaltersteckers,
- Fig. 2: Eine vergrößerte Teilansicht des Schaltersteckers gem. Fig. 1 mit geöffneten Schaltkontaktkammern,
- Fig. 3: Eine Schnittansicht des Schaltersteckers gem. Fig. 1 mit Kontaktelementen in den beiden unterschiedlichen Schaltzuständen,
- Fig. 4: Einen Deckel für zwei Kontaktkammern mit umspritzter Kurzschlußbrücke,
- Fig. 5A, 5B: Eine Darstellung der Kontaktelemente in kurzgeschlossenem Zustand, und
- Fig. 6A, 6B: Eine Darstellung der Kontaktelemente in nicht kurzgeschlossenem Zustand bei gesteckten Messerkontakten.

Der in Fig. **1** dargestellte Schalterstecker besteht im Wesentlichen aus einem Isolierkörper **1**, der mit Kontaktkammern **2A, 2B, 2C, 2D** versehen ist, in die Kontaktelemente **3** von der Unterseite **4** her montiert und befestigt sind, wobei die Kontaktelemente **3** als Kontaktfederschenkel **5** ausgebildet sind. Die Kontaktkammern **2** sind in Reihen und Spalten angeordnet, und die Form und Steckgeometrie des Schaltersteckers ist so, daß ein entsprechender Gegenstecker mit Messerkontakten damit steckbar ist. Die Steckergeometrie ist insgesamt entsprechend handelsüblicher DIN-Steckverbinder ausgebildet.
Zwei benachbarte, miteinander zu schaltende Kontaktkammern sind mit je einem zusätzlichen Schaltelement **6** versehen, die bei nichtgesteckten Messerkontakten **7** die Kontaktfederschenkel **5** in diesen Kontaktkammern über eine Kurzschlußbrücke **8** kurzschließen und die bei gesteckten Messerkontakten **7** von der Kurzschlußbrücke **8** wegbewegt werden, so daß der Kurzschluß aufgehoben ist.

Die Fig. 2 zeigt eine vergrößerte Teilansicht des Schaltersteckers aus Fig. 1 mit offenen Kontaktkammern **2A, 2B, 2C, 2D** an der Isolierkörperoberseite **9** des Isolierkörpers **1**. Durch die Öffnung **10** werden die zusätzlichen Schaltelemente **6** in die Kontaktkammern **2A, 2B, 2C, 2D** montiert sowie die Kurzschlußbrücke **8** durchgehend durch jeweils zwei Kontaktkammern **2A, 2B** sowie **2C, 2D** positioniert.

Fig. 3 zeigt eine Schnittansicht des Schaltersteckers durch die mit den Schaltelementen bestückten Kontaktkammern **2A, 2C.** In der Kontaktkammer **2A** ist der geschaltete Kurzschlußzustand und in der Kontaktkammer **2C** der nichtgeschaltete Zustand bei gesteckten Messerkontakten **7** dargestellt. Die von der Isolierkörperoberseite **9** aus in die Öffnungen **10** montierten Schaltelemente **6** bestehen aus einem Schaltfederschenkel **11** und einem Befestigungsschenkel **12,** der mit seitlich ausgeformten, harpunenartigen Rasthaken **13** oder mit seitlichen Befestigungsfederelementen ausgestattet ist. Dabei ist das Schaltelement insgesamt U-förmig gebogen, wobei die beiden Schenkel **11** und **12** nebeneinander angeordnet sind. Damit kann das Schaltelement **6** durch die Öffnungen **10** in die Kontaktkammern **2A, 2B, 2C, 2D** eingepreßt und positioniert werden. Die Kurzschlußbrücke **8** ragt in Höhe der Kontaktpunkte der Feder- und Schaltkontakte durch die Kontaktkammern durch und ist in den Deckel **14** wie in Fig. 4 gezeigt eingesetzt, der zum Schließen der Öffnung **10** dient.
Es kann vorgesehen sein, daß der Deckel als Kunststoffspritzteil hergestellt ist, wobei die Kurzschlußbrücke mit dem Deckelmaterial umspritzt ist. Ebensogut kann vorgesehen sein, daß die Kurzschlußbrücke in den Isolierkörper eingesetzt ist.
Die Kurzschlußbrücke **8** ist so positioniert, daß sich ihre Kontaktschenkel **15** auf einem Niveau mit den ausgelenkten, belasteten Kontaktfederschenkeln **5** befinden. Sie wird zum einen über den Deckel **14** und zum anderen mit Sacklöchern in den Kammerwänden **16**, in die die verlängerten Kontaktschenkel **17** der Kurzschlußbrücke **8** hineinragen, fixiert.

In Fig. 5A, 5B und Fig. 6A, 6B wird die Schaltfunktion verdeutlicht. Die Kurzschlußbrücke **8** ist so ausgeformt, daß sie um die Kontaktfederschenkel **5** herumgeführt ist und nicht direkt mit ihnen kontaktieren kann. Zwischen den Kontaktschenkeln **15** und den Kontaktfederschenkeln **5** befindet sich eine Isolierwand **18** des Deckels **14** wodurch der Kontaktabstand und damit die Kriechstrecken immer gesichert sind. Wie erwähnt befinden sich die Kontaktschenkel **15** der Kurzschlußbrücke **8** auf dem Niveau der ausgelenkten Kontakfederschenkel **5**. Im kurzgeschlossenen Zustand (Fig. 5A, 5B) werden die Kontakfederschenkel **5** durch die Schaltelemente **6** soweit ausgelenkt, bis die Schaltfederschenkel **11** gegen die Kontaktschenkel **15** der Kurzschlußbrücke **8** anschlagen. In dieser Position sind die Kontaktelemente **3** mittels der Schaltelemente **6** über die Kurzschlußbrücke **8** kurzgeschlossen. Im nichtgeschalteten Zustand (Fig. 6A, 6B) bei gesteckten Messerkontakten, bleiben die Kontakfederschenkel **5** von den Messerkontakten **7** ausgelenkt und die Schaltfederschenkel **11** der Schaltelemente **6** werden von der Kurzschlußbrücke **8** um jeweils eine Messerdicke wegbewegt. Die Summe der Kontaktabstände beträgt somit 2x Messerdicke und es gibt keine elektrische Verbindung mehr zwischen den Kontakfederschenkeln **5** und der Kurzschlußbrücke **8.** Der Kurzschluß ist somit aufgehoben. Durch das Einbringen der Schaltelemente **6** ist die Korrelation von Kontaktkraft und Kontaktabstand aufgehoben.

Obwohl vorstehend davon ausgegangen wurde, daß zwei direkt benachbarte Kontaktelemente geschaltet (kurzgeschlossen) werden, kann ggf. vorgesehen sein, daß die zu schaltenden Kontaktelemente nicht direkt nebeneinander liegen. Dabei ist dann die Kurzschlußbrücke so gestaltet, daß die Kontaktkammern der nicht zu schaltenden Kontaktelemente umgangen werden.

## Patentansprüche

1. Schalterstecker mit in Kontaktkammern (2A, 2B, 2C, 2D) eines Isolierkörpers (1) angeordneten Kontaktelementen (3), wobei die Kontaktelemente (3) mindestens einen federelastischen Arm innerhalb der Kontaktkammern (2A, 2B, 2C, 2D) aufweisen, wobei Kontaktmesser (7) eines entsprechenden Gegensteckers in die Kontaktkammern (2A, 2B, 2C, 2D) einführbar sind und dabei mit den Kontaktelementen (3) in Kontakt gelangen und bei dem mindestens eine Kurzschlußbrücke (8) vorgesehen ist, die zwei Kontaktelemente (3) bei nicht gestecktem Gegenstecker kurzschließt und wobei beim Einführen der Messerkontakte (7) in die Kontaktkammern (2A, 2B, 2C, 2D) der Kurzschluß aufgehoben wird, **dadurch gekennzeichnet,**
**daß** die Kurzschlußbrücke (8) als starres Kontaktteil ausgebildet und mit mindestens einem Kontaktschenkel (15) versehen ist, der zwischen den federelastischen Armen der Kontaktelemente (3) angeordnet ist, und
**daß** in den Kontaktkammern (2A, 2B, 2C, 2D) jedes der zu schaltenden Kontaktelemente (3) jeweils ein mit einem Schaltfederschenkel (11) versehenes Schaltelement (6) vorgesehen ist, dessen Schaltfederschenkel (11) derart auf den federelastischen Arm des jeweiligen Kontaktelementes (3) einwirkt, daß dieser ausgelenkt wird, bis der Schaltfederschenkel (11) an dem Kontaktschenkel (15) der Kurzschlußbrücke (8) zur Anlage gelangt.

2. Schalterstecker nach Anspruch 1, **dadurch gekennzeichnet, daß** der federelastische Arm des Kontaktelements (3) als Kontaktfederschenkel (5) ausgebildet ist.

3. Schalterstecker nach Anspruch 1 oder 2, **dadurch gekennzeichnet, daß** die Kontaktkammern (2A, 2B, 2C, 2D) der zu schaltenden Kontaktelemente (3) eine nach oben hinweisende Öffnung (10) aufweisen, die durch einen Deckel (14) verschließbar ist.

4. Schalterstecker nach Anspruch 3, **dadurch gekennzeichnet, daß** die Öffnungen (10) der Kontaktkammern (2A, 2B, 2C, 2D) von miteinander zu schaltenden Kontaktelementen (3) jeweils durch einen gemeinsamen Deckel (14) verschließbar sind.

5. Schalterstecker nach Anspruch 3 oder 4, **dadurch gekennzeichnet, daß** die Kurzschlußbrücke (8) in dem Deckel (14) angeordnet ist.

6. Schalterstecker nach Anspruch 3 oder 4, **dadurch gekennzeichnet, daß** die Kurzschlußbrücke (8) in die Kontaktkammern (2A, 2B bzw. 2C, 2D) miteinander zu schaltender Kontaktelemente (3) eingesetzt ist.

7. Schalterstecker nach einem der vorstehenden Ansprüche, **dadurch gekennzeichnet,**
**daß** die Schaltfedern aus einem Befestigungsschenkel (12) und einem federelastischen Schaltfederschenkel (11) bestehen und insgesamt etwa U-förmig gestaltet sind.

8. Schalterstecker nach Anspruch 7, **dadurch gekennzeichnet,**
**daß** am Befestigungsschenkel (12) harpunenartige Rasthaken (13) vorgesehen sind.

9. Schalterstecker nach einem der vorstehenden Ansprüche, **dadurch gekennzeichnet,**
**daß** die Kurzschlußbrücken (8) so gestaltet sind, daß eine oder mehrere Kontaktkammern umgangen werden.

10. Schalterstecker nach einem der vorstehenden Ansprüche, **dadurch gekennzeichnet,**
**daß** miteinander zu schaltenden Kontaktelemente (3) aus den vorhandenen Kontaktkammerpositionen frei wählbar sind.

## Claims

1. Switch connector with contact elements (3) disposed in contact cavities (2A, 2B, 2C, 2D) of an insulator body (1), the contact elements (3) having at least one resilient arm within the contact cavities (2A, 2B, 2C, 2D), contact blades (7) of a corresponding mating connector being insertable in the contact cavities (2A, 2B, 2C, 2D) and thus making contact with the contact elements (3), and in which there is provided at least one shorting jumper (8) which short-circuits two contact elements (3) in the absence of an inserted mating connector, and the short circuit being broken when the blade contacts (7) are inserted in the contact cavities (2A, 2B, 2C, 2D), **characterized in that** the shorting jumper (8) is designed as a rigid contact part and is provided with at least one contact limb (15) which is disposed between the resilient arms of the contact elements (3), and that in the contact cavities (2A, 2B, 2C, 2D) of each of the contact elements (3) to be connected there is respectively provided a switching element (6), provided with a switching spring limb (11), whose switching spring limb (11) acts on the resilient arm of the respective contact element (3) in such a way that the latter is displaced until the switching spring limb (11) bears against the contact limb (15) of the shorting jumper (8).

2. Switch connector according to Claim 1, **characterized in that** resilient arm of the contact element (3) is designed as a contact spring limb (5).

3. Switch connector according to either of Claims 1 or 2, **characterized in that** the contact cavities (2A, 2B, 2C, 2D) of the contact elements (3) to be connected have an upwardly facing opening (10) which can be closed by a cover (14).

4. Switch connector according to Claim 3, **characterized in that** the openings (10) of the contact cavities (2A, 2B, 2C, 2D) of contact elements (3) which are to be interconnected are each closeable by a common cover (14).

5. Switch connector according to either of Claims 3 or 4, **characterized in that** the shorting jumper (8) is disposed in the cover (14).

6. Switch connector according to either of Claims 3 or 4, **characterized in that** the shorting jumper (8) is inserted in the contact cavities (2A, 2B and 2C, 2D) of contact elements (3) which are to be interconnected.

7. Switch connector according to any one of the preceding Claims, **characterized in that** the switching springs consist of a fixing limb (12 ) and a resilient switching spring limb (11) and have an overall approximate U shape.

8. Switch connector according to Claim 7, **characterized in that** harpoon-type locking hooks (13) are provided on the fixing limb (12).

9. Switch connector according to any one of the preceding Claims, **characterized in that** the shorting jumpers (8) are designed so that one or more contact cavities are bypassed.

10. Switch connector according to any one of the preceding Claims, **characterized in that** contact elements (3) which are to be interconnected can be discretionally selected from the available contact cavity positions.

## Revendications

1. Connecteur à interrupteur avec des éléments de contact (3) disposés dans des chambres de contact (2A, 2B, 2C, 2D) d'un corps isolant (1), étant précisé que les éléments de contact (3) possèdent au moins un bras élastique engagé dans les chambres de contact (2A, 2B, 2C, 2D), que des lames de contact (7) d'un contre-connecteur correspondant peuvent être introduites dans les chambres de contact (2A, 2B, 2C, 2D) pour entrer en contact avec les éléments de contact (3), qu'il est prévu au moins un pont de court-circuit (8) qui court-circuite deux éléments de contact (3) lorsque le contre-connecteur n'est pas enfiché et que le court-circuit est interrompu lors de l'introduction des lames de contact (7) dans les chambres de contact (2A, 2B, 2C, 2D), **caractérisé en ce que**
- le pont de court-circuit (8) est constitué d'une pièce de contact rigide et comporte au moins une branche de contact (15) placée entre les bras élastiques des éléments de contact (3),
- dans les chambres de contact (2A, 2B, 2C, 2D) de chacun des éléments de contact (3) à connecter est prévu un élément de commutation (6) pourvu d'une branche flexible de commutation (11) qui agit de telle sorte sur le bras élastique de l'élément de contact (3) que ledit bras élastique soit dégagé jusqu'à ce que ladite branche flexible de commutation (11) s'appuie sur la branche de contact (15) du pont de court-circuit (8).

2. Connecteur à interrupteur selon la revendication 1, **caractérisé en ce que** le bras élastique des éléments de contact (3) est constitué de la branche élastique (5) d'une lame de contact.

3. Connecteur à interrupteur selon les revendications 1 ou 2, **caractérisé en ce que** les chambres de contact (2A, 2B, 2C, 2D) des éléments de contact (3) à connecter comportent une ouverture (10) orientée vers le haut, fermable par un couvercle (14).

4. Connecteur à interrupteur selon la revendication 3, **caractérisé en ce que** les ouvertures (10) des chambres de contact (2A, 2B, 2C, 2D) d'éléments de contact (3) à connecter ensemble peuvent être fermées par un couvercle commun (14).

5. Connecteur à interrupteur selon les revendications 3 ou 4, **caractérisé en ce que** le pont de court-circuit (8) est disposé dans le couvercle (14).

6. Connecteur à interrupteur selon les revendications 3 ou 4, **caractérisé en ce que** le pont de court-circuit (8) est engagé dans les chambres de contact (2A, 2B, respectivement 2C, 2D) d'éléments de contact (3) à connecter ensemble.

7. Connecteur à interrupteur selon l'une des revendications précédentes, **caractérisé en ce que** les éléments de commutation à ressort sont constitués d'une branche de fixation (12) et d'une branche flexible de commutation (11) et présentent sensiblement une forme en U.

8. Connecteur à interrupteur selon la revendication 7, **caractérisé en ce que** la branche de fixation (12) est pourvue de crans d'arrêt (13) en forme de harpons.

9. Connecteur à interrupteur selon l'une des revendications précédentes, **caractérisé en ce que** le pont de court-circuit (8) est conçu pour que une ou plusieurs chambres de contact soient dérivées.

10. Connecteur à interrupteur selon l'une des revendications précédentes, **caractérisé en ce que** les éléments de contact (3) à connecter ensemble peuvent être choisis librement parmi les positions dans les chambres de contact existantes.
